# EUROPÄISCHE PATENTSCHRIFT

(11) **EP 0 293 634 B1**
(45) Veröffentlichungstag und Bekanntmachung des Hinweises auf die Patenterteilung: **18.03.1992**
(21) Anmeldenummer: 88107366.2
(22) Anmeldetag: 07.05.1988
(51) Int. Cl.: B41F 13/60

(54) **Falzapparat mit einer Einrichtung zum Heften von Druckexemplaren**
Folding device with a stapler for printed products
Dispositif de pliage avec agrafe des produits imprimés

(30) Priorität: 16.05.1987 DE 3716451
(43) Veröffentlichungstag der Anmeldung: 07.12.1988
(73) Patentinhaber: M.A.N.-ROLAND Druckmaschinen Aktiengesellschaft, 63012 Offenbach (DE)
(72) Erfinder: Köbler, Ingo, D-8901 Anhausen (DE)

(56) Entgegenhaltungen:
- EP-A- 0 046 261
- EP-A- 0 066 867
- EP-A- 0 210 633
- DE-U- 8 902 039

## Beschreibung

Die Erfindung betrifft einen Falzapparat mit einer Einrichtung zum Heften von Druckexemplaren und mit Zylindern zum Schneiden, Sammeln und Falzen der Druckexemplare, die über eine Bandleitung einem der Zylinder zuführbar sind.

Ein Falzapparat der vorgenannten Gattung ist aus der EP-A-00 46 261 bekannt. Dieser weist den Nachteil auf, daß er hoch baut.

Aufgabe der vorliegenden Erfindung ist es, einen Falzapparat der eingangs definierten Gattung so zu konzipieren, daß er niedrig baut, d.h., daß er in der Höhe keinen großen Raum beansprucht. Diese Aufgabe wird durch die Anwendung der Merkmale des Anspruchs 1 gelöst. Weiterbildungen der Erfindung ergeben sich aus dem Unteranspruch und aus der Beschreibung sowie aus der Zeichnung, die den erfindungsgemäßen Falzapparat schematisch zeigt.

Ein weiterer wesentlicher Vorteil der Erfindung ist es, daß der Falzapparat als "punkturloser Greiferfalzapparat" aufgebaut werden kann, was besonders günstig ist, wenn nicht akzeptiert wird, daß die Druckexemplare Punktureinstiche aufweisen, die bekanntlich nur durch eine entsprechende Beschneidung und somit durch Inkaufnahme von Papierverlust und zusätzlichem Arbeitsaufwand beseitigt werden können.

Im nachfolgenden wird die Erfindung beispielhaft unter Bezugnahme auf die beiliegende Zeichnung beschrieben.

Dem erfindungsgemäßen Falzapparat 1 wird eine oder mehrere Druckträgerbahnen 2 vorzugsweise senkrecht zugeführt. Die Druckträgerbahn 2 wird zwischen einem Nut-, Greifer- und Falzmesserzylinder 3 und einem an diesen angestellten Schneidzylinder 4 hindurchgeführt und auf die erforderliche Abschnittlänge zugeschnitten, so daß die Druckexemplare 17 entstehen. Der Messerzylinder 4 weist hierfür zwei diametrisch gegenüberliegende Schneidmesser 5 auf, während der Nut-, Greifer-und Falzmesserzylinder 3 in vorteilhafter Weise mit achsparallelen Nuten 6 sowie mit Greifern 7 und Falzmessern 8 ausgestattet ist. Diese Teile sind jeweils 3-fach vorhanden.

Die zugeschnittenen Druckexemplare 17 gelangen über eine Bandleitung 9 zu einem Sammelzylinder 10, der vorzugsweise mit Greifern 11 ausgestattet ist, die, wie die Zeichnung erkennen läßt, ebenfalls 3-fach vorhanden sind. Mit Hilfe der Greifer 11 werden die Druckexemplare 17 aus der Bandleitung 9 geführt und an Greifer 13 eines Heftzylinders 12 übergeben, der mit zwei diametrisch gegenüberliegenden Hefteinrichtungen 14, beispielsweise Heftköpfen, ausgestattet ist.

Wenn die auf dem Sammelzylinder 10 gesammelten Druckexemplare 17 miteinander verbunden werden sollen, so erfolgt die Heftung durch den Heftzylinder 12 nachdem die Druckexemplare 17 an die Greifer 7 des Nut-, Greifer- und Falzmesserzylinder übergeben wurden, also zwischen den Zylindern 3 und 12. Falls keine Heftung erforderlich ist, können die Hefteinrichtungen 14 außer Betrieb gesetzt werden, so daß die Druckexemplare 17 ungeheftet von dem Nut-, Greifer- und Falzmesserzylinder 3 unter Bildung eines Querfalzes an den Falzklappenzylinder 15 übergeben werden, wobei die Falzmesser 8 in üblicher Weise in Falzklappen 16 des Falzklappenzylinders einstoßen. Von dem Falzklappenzylinder 15 können die vorzugsweise quer gefalzten Druckexemplare in üblicher Weise abgenommen und einer Auslage oder einer weiteren Falzeinrichtung zugeführt werden.

## Patentansprüche

1. Falzapparat mit einer Einrichtung zum Heften von Druckexemplaren und mit Zylindern (3, 5, 10) zum Schneiden, Sammeln und Falzen der Druckexemplare, die über eine Bandleitung (9) einem der Zylinder zuführbar sind, dadurch gekennzeichnet, daß eine Druckträgerbahn (2) zwischen einem Nut-, Greifer- und Falzmesserzylinder (3) und einem an diesen angestellten Schneidzylinder (4) hindurchführbar ist, daß die aus der Druckträgerbahn (2) zugeschnittenen Druckexemplare (17) über eine Bandleitung (9) einem Sammelzylinder (10) zuführbar sind, von dem sie über einen mit Greifern (13) ausgerüsteten Heftzylinder (12) dem Nut-, Greifer- und Falzmesserzylinder (3) zugeführt werden, der sie mittels Falzmesser (8) unter Bildung eines Querfalzes an einen Falzklappenzylinder (15) abgibt.

2. Falzapparat nach Anspruch 1, dadurch gekennzeichnet, daß der Sammelzylinder (10) und der Nut-, Greifer- und Falzmesserzylinder (3) mit Greifern (11; 7) ausgestattet sind.

## Claims

1. Folding apparatus having a device for stapling printed products and having cylinders (3, 5, 10) for cutting, collecting and folding printed products which can be conveyed to one of the cylinders by means of a conveyor belt, characterised in that a print carrier web (2) can be guided between a groove, gripper and folding-blade cylinder (3) and a cutting cylinder (4) set against this, in that the printed products (17) cut to size from the print carrier web (2) can be conveyed by means of a conveyor belt (9) to a collecting cylinder (10) from which they are conveyed via a stapling cylinder (12) equipped with grippers (13) to the groove, gripper and folding-blade cylinder (3) which discharges them to a folding jaws cylinder (15) by means of folding blades (8), forming a cross-fold.

2. Folding apparatus according to claim 1, characterised in that the collecting cylinder (10) and the groove, gripper and folding-blade cylinder (3) are equipped with grippers (11; 7).

## Revendications

1. Plieuse comprenant un dispositif servant à agrafer les imprimés et des cylindres (3, 5, 10) servant à couper, regrouper et plier les imprimés qui peuvent être acheminés à un des cylindres par un transporteur de bande (9), caractérisée en ce qu'une bande de support d'impression (2) peut être passée entre un cylindre (3) à rainures, pinces et lames de pliage et un cylindre de coupe (4) mis en pression contre celui-ci, en ce que les imprimés (17) découpés dans la bande de support d'impression (2) peuvent être acheminés, par un guide de bande (9), à un cylindre de regroupement (10) d'où ils sont acheminés, à l'aide d'un cylindre d'agrafage (12) équipé de pinces (13) au cylindre (3) à rainures, pinces et lames de pliage qui les transfère au moyen de lames de pliage (8) avec formation d'un pli transversal, à un cylindre à poches de pliage (15).

2. plieuse selon la revendication 1, caractérisée en ce que le cylindre de regroupement (10) et le cylindre (3) à rainures, pinces et lames de pliage sont équipés de pinces (11 ; 7).
